# EUROPÄISCHE PATENTSCHRIFT

(11) **EP 0 443 192 B1**
(45) Veröffentlichungstag und Bekanntmachung des Hinweises auf die Patenterteilung: **25.01.1995**
(21) Anmeldenummer: 90125309.6
(22) Anmeldetag: 21.12.1990
(51) Int. Cl.: B05B 11/00

(54) **Austragkopf für Medien**
Discharge head for fluids
Tête de distribution pour fluides

(30) Priorität: 22.02.1990 DE 4005529
(43) Veröffentlichungstag der Anmeldung: 28.08.1991
(73) Patentinhaber: Ing. Erich Pfeiffer GmbH & Co. KG, 78315 Radolfzell (DE)
(72) Erfinder: Graf, Lothar, W-7703 Rielasingen/Worblingen (DE); Pfeiffer, Peter, W-7766 Gaienhofen (DE); Buhr, Ernst, W-7760 Radolfzell 13 (DE)
(74) Vertreter: Beier, Joachim, Dipl.-Ing

(56) Entgegenhaltungen:
- EP-A- 0 131 501
- EP-A- 0 311 863
- DE-A- 3 525 449
- FR-A- 2 588 490
- FR-A- 2 645 835
- US-A- 3 838 822

## Beschreibung

Die Erfindung betrifft einen Austragkopf nach dem Oberbegriff des Patentanspruches 1. Der Austragkopf ist insbesondere zur Montage an einer Austragvorrichtung für fließfähige Medien, wie Flüssigkeiten, vorgesehen.

Die EP-A-0 131 501 zeigt einen Austragkopf mit einem Innenkörper, welcher nicht zum berührenden Eingriff in das Gegenstück der Austragvorrichtung geeignet ist, sondern im Abstand von diesem liegt.

Durch die FR-A-2 588 490 ist ein einteiliger Austragkopf ohne gesonderten Innenkörper bekannt geworden, der auf einen Ventilstößel eines Druckbehälters aufzusetzen ist, wobei dieser Ventilstößel so zweiteilig ausgebildet sein kann, daß ein Teil nach dem Aufsetzen des Austragkopfes in diesem einen Innenkörper bildet.

Die EP-A-0 311 863 Zeigt einen Austragkopf, der nicht auf eine Austragvorrichtung, sondern unmittelbar in ein Speichergefäß einzusetzen ist.

Die DE-A-3 525 449 zeigt einen Austragkopf, dessen Innenkörper als Düsenkappe ausgebildet, nicht jedoch zum berührenden Eingriff in das durch einen Kolbenstößel gebildete Gegenstück der Austragvorrichtung geeignet ist.

Der Erfindung liegt als Aufgabe zugrunde, Nachteile bekannter Lösungen zu vermeiden und insbesondere einen Austragkopf zu schaffen, bei welchem die auftretenden Betätigungskräfte sicher und direkt übertragen werden.

Erfindungsgemäß sind die Merkmale des Patentanspruches 1 vorgesehen.

Der Austragkopf kann gemäß der Erfindung eine Austragöffnung bzw. -düse und ein Verbindungsglied zur Verbindung mit einem Gegenstück, z.B. einem Ventilstößel, einem Pumpkolben oder dgl. der Austragvorrichtung bilden, wobei er mit dem eingesetzten, annähernd bis in den Bereich der Austragdüse reichenden Innenkörper versehen ist. Dadurch können ein einfacher Aufbau und eine hohe Festigkeit erzielt werden.

Der Innenkörper kann wenigstens teilweise eine unmittelbare Verbindung zum Gegenstück herstellen, das er berühren bzw. an dem er sich ggf. so abstützen kann, daß im wesentlichen der gesamte Betätigungsdruck über den Innenkörper auf das Gegenstück übertragen wird und Toträume reduziert werden können.

Besonders Vorteilhaft ist es, wenn das Verbindungsglied im wesentlichen durch einen vom Grundkörper gesonderten und fest mit dem Innenkörper verbundenen Bauteil gebildet ist sowie im wesentlichen frei derart im Grundkörper liegt, daß es von diesem nicht unmittelbar eng, sondern allenfalls im Radialabstand ummantelt ist. Gegen den Betätigungsdruck kann sich das Verbindungsglied bzw. der Innenkörper jedoch mit mindestens einer Stirn- bzw. Schulterfläche unmittelbar am Grundkörper abstützen.

Außer dem Verbindungsglied kann der Innenkörper mit dem anderen Ende auch einen Funktionsteil der Austragdüse bilden, nämlich insbesondere einen inneren Düsenkern, der von einem kappenförmigen und die Düsenöffnung aufweisenden Düsenkörper übergriffen ist. Dieser Düsenkörper ist zweckmäßig einteilig mit dem Grundkörper ausgebildet.

Die erfindungsgemäße Ausbildung eignet sich insbesondere für solche Austragvorrichtungen, bei welchen der Pumpkolben zur Bildung eines Auslaßventiles eine axial stauchbare Kolbenmanschette aufweist, die einen, einen Ventilsitz bildenden Kolbenkern umgibt und mit ihrem vom Kolben abgekehrten Ende gegenüber diesem Kolbenkern axial abgestützt ist. Es ist aber auch denkbar, an dem Verbindungsglied einen einteiligen Pumpkolben mit einem Schaftansatz anzuordnen oder den Pumpkolben einteilig mit dem Verbindungsglied auszubilden bzw. kein Ventil vorzusehen. Der an das Verbindungsglied anschließende Abschnitt des Innenkörpers kann auf einem Teil oder seiner ganzen Länge einen in ihm liegenden und/oder einen an seinem Außenumfang liegenden Auslaßkanal als Verbindung zwischen der Pumpkammer bzw. dem Auslaßventil und der Austragdüse begrenzen. Der Auslaßkanal durchsetzt auch das Verbindungsglied bzw. den Pumpkolben.

Damit der Innenkörper leicht eingesetzt werden kann, weist er Längsabschnitte unterschiedlicher Außenweite auf, die zweckmäßig in Richtung zur Austragdüse abgestuft abnehmen. Durch die beschriebene Ausbildung kann auch ein Totvolumen zwischen dem Gegenglied der Austragvorrichtung und dem anschließenden Abschnitt des Auslaßkanales vermieden werden, wobei die unmittelbar aneinanderschließenden Kanalabschnitte des Gegengliedes und des Innenkörpers zweckmäßig etwa gleich große Durchflußquerschnitte haben.

Vorteilhaft ist der Innenkörper in den Grundkörper mit einer Radialpressung aufgenommen, deren Spannkraft größer als der Radialdruck eines maximalen Betriebsdruckes im Austragkanal ist. Liegt der Austragkanal auf einem ersten Teil seiner Länge vollständig innerhalb des Innenkörpers und nur auf einem anschließenden, mechanisch steiferen Längsabschnitt am Außenumfang, so kann diese Ausbildung verhältnismäßig einfach erzielt werden. Durch diese Pressung wird vermieden, daß der Austragkanal, obwohl von zwei gesonderten Teilen begrenzt, unter dem Betriebsdruck elastisch aufgeweitet bzw. undicht werden kann.

Diese und weitere Merkmale von bevorzugten Weiterbildungen der Erfindung gehen außer aus den Ansprüchen auch aus der Beschreibung und den Zeichnungen hervor.

Ein Ausführungsbeispiel der Erfindung ist in den Zeichnungen dargestellt und wird im folgenden näher erläutert. In den Zeichnungen zeigen:
- Fig. 1: einen Austragkopf im Axialschnitt und teilweise explodierter Darstellung und
- Fig. 2: einen Ausschnitt des Austragkopfes gemäß Fig. 1 in vergrößerter und zusammengesetzter Darstellung.

Der im wesentlichen nur aus zwei Bauteilen zusammengesetzte Austragkopf 1 weist einen Grundkörper 2 auf, der an einem Ende eine Kappe 3 und mit deren Stirnwand eine Handhabe 4 bildet, über deren andere Stirnfläche ein Stutzen 5 vorsteht. Dieser ist im wesentlichen durch eine unmittelbar an die Handhabe 4 anschließende Außenhülse 6 und eine im wesentlichen berührungsfrei in dieser liegende Innenhülse 7 gebildet, die mit ihrem von der Kappe 3 entfernten Ende einteilig in die Außenhülse 6 übergeht. In diesem Übergangsbereich bildet der Stutzen 5 eine einteilige Düsenkappe 8 mit in der Stirnwand liegender Düsenbohrung 9, der unmittelbar eine Dralleinrichtung 11 an der Innenseite der Stirnwand zugeordnet ist. Sämtliche Bauteile liegen im wesentlichen in einer Mittelachse 10.

In die Innenhülse 7 des Grundkörpers 2 ist ein im wesentlichen stab- bzw. schaftförmiger Innenkörper 12 lediglich durch Einschieben seines Schaftes 13 eingesetzt, der im wesentlichen glatte Außenflächen aufweist. Der Schaft 13 bildet einen an ein Verbindungsglied 16 anschließenden, zylindrischen Schaftabschnitt 14, der über eine kegelstumpfförmige und gegenüber der Innenhülse 7 berührungsfreie Schulter in einen zylindrischen Schaftabschnitt 15 kleineren Durchmessers übergeht, welcher mit seiner Endfläche bis an die Innenfläche der Stirnwand der Düsenkappe 8 reicht und mit Profilierungen zur Bildung der Dralleinrichtung 11 versehen sein kann. Das Verbindungsglied 16 liegt vollständig frei und unmittelbar anschließend am freien Ende der Innenhülse 7, über welche es mit ganzer Länge und gegenüber der Außenhülse 6 berührungsfrei bis in die Kappe 3 vorsteht, gegenüber deren Kappenende es jedoch zurückversetzt ist.

Das Verbindungsglied 16 dient als einziger Bauteil zur Verbindung des Austragkopfes 1 mit einer Austragvorrichtung, die z.B. eine in einen Behälterhals abgedichtet eingesetzte Pumpe zum Ansaugen von Medium aus dem Behälter und zum Herausdrücken dieses Mediums durch die Düse 9 bei jedem Pumphub aufweist. Das Gegenstück 17 weist einen an das Verbindungsglied 16 angepaßten und dessen Innenlänge entsprechenden Schaftteil 18 auf, dessen Außenweite derjenigen des Schaftes 13 etwa entspricht. Das Gegenstück trägt an seinem vom Schaftteil 18 abgekehrten Ende einen Pumpkolben 19, der im wesentlichen durch eine Kolbenmanschette 20 mit stauchbarem Hals und erweiterter Kolbenlippe sowie einem Kolbenkern 21 gebildet ist, welcher die Kolbenmanschette 20 durchsetzt.

Der Kolbenkern weist einen gegen das Verbindungsglied 16 gerichteten Kernschaft 22 auf, der im wesentlichen gleiche Außenweite wie der Schaftteil 18 hat. Der Kolbenkern 21 könnte einteilig mit dem Schaftteil 18 ausgebildet sein bzw. diesen bilden und daher unmittelbar in das Verbindungsglied 16 eingesetzt werden, wobei dann der Manschettenhals axial am Ende des Verbindungsgliedes 16 abgestützt wäre. Hier ist jedoch der Schaftteil 18 durch ein Zwischenstück 23 gebildet, in dessen erweitertem, in der Außenweite dem Verbindungsglied 16 entsprechenden Muffenteil der Kernschaft 22 durch Einstecken so eingesetzt ist, daß der Manschettenhals am Ende dieses Muffenteiles abgestützt ist. Der Innenumfang der Kolbenmanschette 20 bildet mit dem Außenumfang des Kolbenkernes 21 ein Auslaßventil 24, das unter einem bestimmten Druck in der Pumpkammer der Pumpe 25 bzw. durch Axialanschlag der Kolbenlippe unter Stauchung des Manschettenhalses in einen Kanalabschnitt 27 öffnet, der zwischen dem Außenumfang des Kernschaftes 22 und dem Innenumfang der Kolbenmanschette 20 bzw. des Zwischenstückes 23 liegt. Der Kanalabschnitt 27 schließt an einen bohrungsartig innerhalb des Schaftteiles 18 liegenden Kanalabschnitt 28 an.

Die Kanalabschnitte 27, 28 gehören zu einem Auslaßkanal 29, der vom Auslaßventil 24 bis zur Dralleinrichtung 11 bzw. Düse 9 reicht. Anschließend an den Kanalabschnitt 28 bildet der Schaftabschnitt 14 einen vollständig innerhalb seines Außenumfanges liegenden, vom Innern des Verbindungsgliedes 16 ausgehenden Kanalabschnitt 30, der benachbart zum Übergangsabschnitt zwischen den Schaftabschnitten 14, 15 radial nach außen in einen Kanalabschnitt 31 mündet, welcher zwischen dem Außenumfang des Schaftabschnittes 15 und dem Innenumfang der Innenhülse 7 liegt. Der z.B. durch eine Längsnut im Schaftabschnitt 15 gebildete Kanalabschnitt 31, der wesentlich kleinere Durchlaßquerschnitte als der Kanalabschnitt 30 aufweist, reicht bis zur Dralleinrichtung 11. Die Schaftabschnitte 14, 15 greifen in an sie angepaßte Bohrungsabschnitte einer entsprechend abgestuften Bohrung der Innenhülse 7 ein.

Das im wesentlichen napfförmige Verbindungsglied 16 weist einen Mantel bzw. eine Manschette 32 auf, die etwa gleiche Außenweite wie die Innenhülse 7 hat und annähernd lückenlos an diese innerhalb der Außenhülse 6 anschließt. Das freie Ende der Innenhülse 7 ist gegenüber dem zugehörigen Ende der Außenhülse 6 bzw. der Stirnwand der Kappe 3 entsprechend zurückversetzt. Die Manschette 32 begrenzt eine im wesentlichen zylindrische Stecköffnung 33, von deren ebenen Boden der Kanalabschnitt 30 ausgeht und an deren Boden der Schaftteil 18 in eingestecktem Zustand anliegt, so daß der Kanalabschnitt 28 unmittelbar an den Kanalabschnitt 30 anschließt. Die Stecköffnung 33 weist ein spitzwinklig konisch erweitertes Einführende 35 für den am freien Ende entsprechend verjüngten Schaftteil 18 auf. Zwischen den Enden des zylindrischen Abschnittes und geringfügig näher beim Einführende 35 als beim Boden 34 weist die Stecköffnung 33 mindestens eine geringfügig nach innen vorstehende, einteilige Ringwulst oder dgl. als Klemmring und Abdichtung für den Schaftteil 18 auf, so daß dieser zwar einfach einzuführen, dann aber sicher gehalten ist.

Die Bodenwand des Verbindungsgliedes 16 bildet eine ringförmige Schulter 37 zur Abstützung an der Endfläche der Innenhülse 7. In entsprechender Weise kann der Muffenteil des Zwischenstückes 23 eine Ringschulter zur Abstützung an der Endfläche des Verbindungsgliedes 16 aufweisen. Gemäß Fig. 2 bilden dieser Muffenteil, die Manschette 32 und die Innenhülse 7 eine gemeinsame, kontinuierlich und im wesentlichen lückenlos durchgehende Außen-Umfangsfläche. Beim Pumphub kann dadurch das Verbindungsglied 16 in die Pumpe 25 bzw. deren zugehörigen Zylinderdeckel einfahren, bis die Kappenstirnwand mit ihrer Innenfläche anschlägt. Das Verbindungsglied 16 ist wesentlich kürzer als der Schaft 13 und mehrfach länger als seine Außenweite. Der Schaftabschnitt 15 ist länger als der Schaftabschnitt 14. Die Stecköffnung 33 liegt vollständig außerhalb der Innenhülse 7.

## Patentansprüche

1. Austragkopf für Medien, mit einem eine Austragöffnung (9) aufweisenden Grundkörper (2), der mit einem Verbindungsglied (16) zur Verbindung des Austragkopfes (1) als Montageeinheit mit einem Gegenstück (17) einer Austragvorrichtung sowie mit einem zur Montageeinheit gehörenden, eingesetzten Innenkörper (12) versehen ist, welcher annähernd bis in den Bereich der Austragöffnung (9) reicht, dadurch gekennzeichnet, daß der Innenkörper (12) zum unmittelbar berührenden Übergang in das Gegenstück (17) ausgebildet ist.

2. Austragkopf nach Anspruch 1, dadurch gekennzeichnet, daß das Verbindungsglied (16) wenigstens teilweise an dem Innenkörper (12) angeordnet und insbesondere durch einen von dem Grundkörper (2) gesonderten Bauteil gebildet ist, wobei vorzugsweise das Verbindungsglied (16) wenigstens teilweise eine mit dem Innenkörper (12) zusammengefaßte, vom Grundkörper (2) gesonderte Baugruppe bildet, insbesondere einteilig mit dem Innenkörper (12) ausgebildet und/oder durch einen Endabschnitt des im wesentlichen stabförmigen Innenkörpers (12) gebildet ist.

3. Austragkopf nach Anspruch 1 oder 2, dadurch gekennzeichnet, daß das Verbindungsglied (16) im wesentlichen auf voller Länge und/oder über den gesamten Umfang frei liegt und vorzugsweise gegenüber dem übrigen Innenkörpor (12) erweitert ist.

4. Austragkopf nach einem der vorhergehenden Ansprüche, dadurch gekennzeichnet, daß mindestens ein sich von dem Verbindungsglied (16) bis zur Austragöffnung (9) erstreckender Auslaßkanal (29) im wesentlichen auf ganzer Länge von dem Innenkörpor (12) wenigstens auf einem Teil seines Umfanges begrenzt ist und daß vorzugsweise der Innenkörper (12) mit einem vorderen Ende eine Stirnbegrenzung einer Düsenöffnung (9) bzw. eines Querkanales und/oder mit einem hinteren Ende mindestens einen Axialanschlag für das Gegenstück (17) bildet.

5. Austragkopf nach einem der vorhergehenden Ansprüche, dadurch gekennzeichnet, daß ein Auslaßkanal (29) zwischen der Austragöffnung (9) und dem Verbindungsglied (16) an einem Außenumfang von einer im wesentlichen regelmäßigen, wie zylindrischen Fläche begrenzt ist und daß vorzugsweise der Auslaßkanal (29) wenigstens auf einem, insbesondere bei seinem vorderen Ende liegenden, Teil seiner Länge durch eine Vertiefung im Außenumfang des Innenkörpers (12) gebildet und/oder wenigstens auf einem, insbesondere an das Verbindungsglied (16) anschließenden Teil seiner Länge über seinen Umfang vollständig vom Innenkörper (12) begrenzt ist.

6. Austragkopf nach einem der vorhergehenden Ansprüche, dadurch gekennzeichnet, daß der Innenkörper (12) anschließend an das Verbindungsglied (16) mindestens zwei Längsabschnitte (14, 15) unterschiedlicher Außenweite aufweist, von denen vorzugsweise wenigstens ein vorderer, reduzierte Außenweite aufweisender Schaftabschnitt (15) in eine Öffnung des Grundkörpers (2), insbesondere in eine Stecköffnung festsitzend, eingesetzt ist, wobei vorzugsweise im Bereich des Überganges zwischen den beiden Schaftabschnitten (14, 15) des Innenkörpers (12) zwei unterschiedliche Abschnitte (30, 31) des Auslaßkanales (29) ineinander übergehen.

7. Austragkopf nach einem der vorhergehenden Ansprüche, dadurch gekennzeichnet, daß das Verbindungsglied (16) im wesentlichen die größte Weite des Innenkörpers (12), insbesondere über seine gegenüber der Hälfte der Gesamtlänge des Innenkörpers (12) kleinere Länge annähernd konstante Außenweite aufweist und vorzugsweise über eine Übergangsschulter (37) in den anschließenden Schaftabschnitt (14) des Innenkörpers (12) übergeht, wobei insbesondere ein den Innenkörper (12) aufnehmender Hals (7) des Grundkörpers (2) wenigstens im Anschluß an das Verbindungsglied (16) im wesentlichen gleiche Außenweite wie das Verbindungsglied (16) hat.

8. Austragkopf nach einem der vorhergehenden Ansprüche, dadurch gekennzeichnet, daß das Verbindungsglied (16) eine beispielsweise annähernd über seine Länge reichende Aufnahmeöffnung, wie eine Stecköffnung (33), für das Gegenstück (17) aufweist, von deren annähernd ringförmiger Bodenfläche vorzugsweise der zugehörige Abschnitt (30) des Auslaßkanales (29) ausgeht und die insbesondere zwischen ihren Enden am Innenumfang mit einer einzigen Ringwulst (36) versehen ist.

9. Austragkopf nach einem der vorhergehenden Ansprüche, dadurch gekennzeichnet, daß der Grundkörper (2) einen den Innenkörper (12) aufnehmenden Innenhals (7) aufweist, der wenigstens auf einem Teil seiner Länge und/oder seines Umfanges im Abstand von einer insbesondere längeren Außenhülse (6) umgeben ist, wobei vorzugsweise der Innenhals (7) und die Außenhülse (6) von einem vorderen Ende (8) des Grundkörpers (2) frei ausragen und/oder einteilig miteinander ausgebildet sind.

10. Austragkopf nach einem der vorhergehenden Ansprüche, dadurch gekennzeichnet, daß ein von der Austragöffnung (9) entferntes Ende des Grundkörpers (2), insbesondere der Außenhülse, als Handhabe (4) und/oder als Kappe (3) ausgebildet ist und daß vorzugsweise das Verbindungsglied (16) bis in das Innere der Kappe (3) reicht.

11. Austragkopf nach einem der vorhergehenden Ansprüche, dadurch gekennzeichnet, daß der Austragkopf (1) über das Gegenstück (17) mit einer Schubkolbenpumpe (25) zu einer Austrageinheit Zusammengefaßt ist, daß das Gegenstück (17) einen Bestandteil einer Kolbeneinheit der Schubkolbenpumpe (25) bildet und vorzugsweise einen eine Kolbenmanschette (20) tragenden, ein Gegenstück (22) bildenden Kolbenstößel (21) und/oder eine das Gegenstück (17) bildende Zwischenhülse (23) aufweist, wobei das Gegenstück vorzugsweise einen in der Außenweite reduzierten Endabschnitt bildet.

12. Austragkopf nach einem der vorhergehenden Ansprüche, dadurch gekennzeichnet, daß der Innenkörper (12) in dem Grundkörper (2) mit einer Pressung aufgenommen ist, deren Radialspannkraft größer als der Radialdruck eines maximalen Betriebsdruckes in dem Austragkanal (29) ist.

## Claims

1. Discharge head for media with a main body (2) having a discharge opening (9) and which is provided with a connecting member (16) for connecting the discharge head (1) as an assembly unit with a counterpart (17) of a discharge apparatus, as well as with an inserted inner body (12) belonging to the assembly unit and which extends approximately into the vicinity of the discharge opening (9), characterized in that the inner body (12) is constructed for direct contacting transition into the counterpart (17).

2. Discharge head according to claim 1, characterized in that the connecting member (16) is at least partly located on the inner body (12) and is in particular formed by a component separate from the main body (2), the connecting member (16) at least partly forming a subassembly, separate from the main assembly (2) and combined with the inner body (12) and is in particular integrally constructed with the inner body (12) and/or is formed by an end portion of the substantially rod-like inner body (12).

3. Discharge head according to claim 1 or 2, characterized in that the connecting member (16) is substantially free over its full length and/or over the entire circumference and is preferably widened compared with the remaining inner body (12).

4. Discharge head according to one of the preceding claims, characterized in that at least one outlet channel (29) extending from the connecting member (16) to the discharge opening (9) is bounded over at least part of its circumference and substantially the entire length by the inner body (12) and that preferably the latter forms with a front end an end boundary of a nozzle opening (9) or a transverse channel and/or with a rear end at least one axial stop for the counterpart (17).

5. Discharge head according to one of the preceding claims, characterized in that between the discharge opening (9) and the connecting member (16) an outlet channel (29) is bounded on an outer circumference by a substantially regular, such as a cylindrical surface and that preferably the outlet channel (29) at least over part of its length and in particular at its free end is formed by a depression in the outer circumference of the inner body (12) and/or is completely bounded by the inner body (12) over its circumference and at least on part of its length, particularly that connected to the connecting member (16).

6. Discharge head according to one of the preceding claims, characterized in that, following onto the connecting member (16), the inner body (12) has at least two longitudinal portions (14,15) with different outside width, whereof preferably at least one front shaft portion (15) having a reduced outside width is inserted in an opening of the main body (2) and is more particularly fixed in a plugging opening and preferably in the vicinity of the transition between the two shaft portions (14,15) of the inner body (12) two different portions (30,31) of the outlet channel (29) pass into one another.

7. Discharge head according to one of the preceding claims, characterized in that the connecting member (16) substantially has the greatest width of the inner body (12) and in particular over its length smaller than half the total length of the inner body (12) has an approximately constant outside width and preferably passes via a transition shoulder (37) into the following shaft portion (14) of the inner body (12) and a neck (7) of the main body (2) receiving the inner body (12), at least following onto the connecting member (16), substantially has the same outside width as the connecting member (16).

8. Discharge head according to one of the preceding claims, characterized in that the connecting member (16) has a reception opening, such as a plugging opening (33), extending e.g. approximately over its length and used for the counterpart (17), from whose approximately annular bottom surface preferably emanates the associated portion (30) of the outlet channel (29) and which is in particular provided between its ends on the inner circumference with a single annular bead (36).

9. Discharge head according to one of the preceding claims, characterized in that the main body (2) has a inner neck (7) receiving the inner body (12) and which at least over part of its length and/or circumference is spacedly surrounded by a longer outer sleeve (6) ad preferably the inner neck (7) and outer sleeve (6) project freely from a front end (8) of the main body (2) and/or are constructed in one piece with one another.

10. Discharge head according to one of the preceding claims, characterized in that an end of the main body (2) and in particular the outer sleeve remote from the discharge opening (9) is constructed as a handle (4) and/or cap (3) and that preferably the connecting member (16) extends into the interior of the cap (3).

11. Discharge head according to one of the preceding claims, characterized in that the discharge head (1) is combined with a thrust piston pump (25) via the counterpart (17) to form a discharge unit, that the counterpart (17) forms a component of a piston unit of a thrust piston pump (25) and preferably has a piston tappet (21) forming a counterpart (22) and carrying a piston collar (20) and/or an intermediate sleeve (23) forming a counterpart (17), the counterpart preferably forming an outside width reduced end portion.

12. Discharge head according to one of the preceding claims, characterized in that the inner body (12) is received in the main body (2) with a pressing action, whose radial tension is higher than the radial pressure of a maximum operating pressure in the discharge channel (29).

## Revendications

1. Tête de distribution pour fluides, comportant un corps de base (2) présentant un orifice de distribution (9) et pourvu d'un connecteur (16) permettant de raccorder la tête de distribution (1), en tant qu'unité d'assemblage, à un élément complémentaire (17) d'un dispositif de distribution, et d'un corps interne inséré (12) faisant partie de l'unité d'assemblage, lequel s'étend approximativement jusque dans la zone de l'orifice de distribution (9), caractérisée en ce que le corps interne (12) est conçu de façon à permettre un passage avec contact direct dans l'élément complémentaire (17).

2. Tête de distribution selon la revendication 1, caractérisée en ce que le connecteur (16) est disposé au moins partiellement sur le corps interne (12) et est en particulier formé par un élément constructif distinct du corps de base (2), le connecteur (16) constituant, de préférence au moins en partie, une unité constructive solidarisée au corps interne (12) et distincte du corps de base (2), et, en particulier, faisant corps avec le corps interne (12) et/ou étant formée par une portion d'extrémité du corps interne (12), ayant en substance la forme d'une tige.

3. Tête de distribution selon la revendication 1 ou 2, caractérisé en ce que le connecteur (16) est pour l'essentiel exposé sur toute sa longueur et/ou sur toute la périphérie, et est de préférence plus large que le reste du corps interne (12).

4. Tête de distribution selon l'une quelconque des revendications précédentes, caractérisée en ce qu'au moins un passage de sortie (29) partant du connecteur (16) et allant jusqu'à l'orifice de distribution (9) est délimité pour ainsi dire sur toute sa longueur par le corps interne (12), au moins sur une partie de sa périphérie, et en ce que le corps interne (12) forme, de préférence, avec une extrémité avant, une limitation frontale d'un orifice de buse (9) ou d'un passage transversal et/ou, avec une extrémité arrière, au moins une butée axiale pour l'élément complémentaire (17).

5. Tête de distribution selon l'une quelconque des revendications précédentes, caractérisée en ce qu'un passage de sortie (29) est limité, sur une périphérie extérieure, entre l'orifice de distribution (9) et le connecteur (16), par une surface pour ainsi dire régulière, telle que cylindrique, et en ce que le passage de sortie (29) est constitué, de préférence, au moins sur une partie de sa longueur et en particulier une partie proche de son extrémité avant, par un enfoncement dans la périphérie extérieure du corps interne (12), et/ou est délimité entièrement par le corps interne (12), sur toute sa périphérie, au moins sur une partie de sa longueur et en particulier celle faisant suite à le connecteur (16).

6. Tête de distribution selon l'une quelconque des revendications précédentes, caractérisée en ce que le corps interne (12) présente, à la suite du connecteur (16), au moins deux portions longitudinales (14, 15) de diamètre extérieur différent, dont au moins une portion de tige avant (15), présentant de préférence au moins un diamètre extérieur réduit, est insérée, en y étant calée, dans une ouverture du corps de base (2), en particulier dans une ouverture d'emboîtement, deux portions différentes (30, 31) du passage de sortie (29) se réunissant de préférence dans la zone de la jonction entre les deux portions de tige (14, 15) du corps interne (12).

7. Tête de distribution selon l'une quelconque des revendications précédentes, caractérisée en ce que le connecteur (16) présente pour ainsi dire la plus grande largeur du corps interne (12), et en particulier un diamètre extérieur à peu près constant sur toute sa plus petite longueur par référence à la moitié de la longueur totale du corps interne (12), et rejoint, de préférence via un épaulement de transition (37), une portion de tige (14) suivante, appartenant au corps interne (12), un fourreau (7) du corps de base (2) recevant notamment le corps interne (12), présentant, au moins à la suite du connecteur (16), pour ainsi dire le même diamètre extérieur que le connecteur (16).

8. Tête de distribution selon l'une quelconque des revendications précédentes, caractérisée en ce que le connecteur (16) présente une ouverture de réception, telle qu'une ouverture d'emboîtement (33), s'étendant par exemple à peu près sur toute sa longueur, pour recevoir l'élément complémentaire (17), dont le fond, de forme approximativement annulaire, constitue, de préférence, le départ de la portion correspondante (30) du passage de sortie (29), et qui présente, sur sa périphérie interne, un seul bourrelet annulaire (36), en particulier entre ses extrémités.

9. Tête de distribution selon l'une quelconque des revendications précédentes, caractérisée en ce que le corps de base (2) présente un fourreau interne (7) qui reçoit le corps interne (12), qui est entouré, à distance, au moins sur une partie de sa longueur et/ou de sa périphérie, par une busette externe (6), en particulier de plus grande longueur, le fourreau interne (7) et la busette externe (6) faisant, de préférence, librement saillie d'une extrémité avant (8) du corps de base (2) et/ou étant réalisés d'un seul tenant.

10. Tête de distribution selon l'une quelconque des revendications précédentes, caractérisée en ce qu'une extrémité du corps de base (2) éloignée de l'orifice de distribution (9), et notamment une extrémité de la busette externe, est conçue sous forme de poignée (4) et/ou de capuchon (3), et en ce que le connecteur (16) s'enfonce, de préférence, jusqu'à l'intérieur du capuchon (3).

11. Tête de distribution selon l'une quelconque des revendications précédentes, caractérisée en ce que la tête de distribution (1) s'assemble, via l'élément complémentaire (17), à une pompe à piston (25), pour former un bloc de distribution, en ce que l'élément complémentaire (17) est un élément constitutif d'un piston de la pompe à piston (25) et présente, de préférence, un poussoir de piston (21) portant une garniture de piston (20) et constituant un élément complémentaire (22), et/ou un manchon intercalaire (23) formant l'élément complémentaire (17), l'élément complémentaire constituant, de préférence, une portion d'extrémité réduite quant à son diamètre extérieur.

12. Tête de distribution selon l'une quelconque des revendications précédentes, caractérisé en ce que le corps interne (12) est logé dans le corps de base (2) avec une compression dont la force de serrage radiale est supérieure à la pression radiale d'une pression de service maximum dans le passage de sortie (29).
